# EUROPÄISCHE PATENTSCHRIFT

(11) **EP 0 568 931 B1**
(45) Veröffentlichungstag und Bekanntmachung des Hinweises auf die Patenterteilung: **10.07.1996**
(21) Anmeldenummer: 93107041.1
(22) Anmeldetag: 30.04.1993
(51) Int. Cl.: F01L 1/30, F01L 1/24

(54) **Vorrichtung zur desmodromischen Steuerung zumindest eines Gaswechselventiles**
Desmodromic drive acting on at least one valve
Dispositif de commandes desmodromique d'au moins une soupape

(30) Priorität: 07.05.1992 DE 4215055
(43) Veröffentlichungstag der Anmeldung: 10.11.1993
(73) Patentinhaber: AUDI AG, D-85002 Ingolstadt (DE)
(72) Erfinder: Karl, Günter, W-8301 Grossgundertshausen (DE); Stemmer, Xaver, W-8077 Reichertshofen (DE); Bandel, Clemens, W-8070 Ingolstadt (DE)

(56) Entgegenhaltungen:
- EP-A- 0 384 361
- DE-A- 3 523 791
- US-A- 3 098 472
- PATENT ABSTRACTS OF JAPAN vol. 10, no. 155 (M-485) 4. Juni 1986 & JP-A-61 011 408 (MITSUBISHI JIDOSHA KOGYO KK) 18. Januar 1986
- PATENT ABSTRACTS OF JAPAN vol. 9, no. 223 (M-411) 10. September 1985 & JP-A-60 081 411 (HONDA GIKEN KOGYO KK) 9. Mai 1985

## Beschreibung

Die Erfindung betriffl eine Vorrichtung zur desmodromischen Steuerung zumindest eines Gaswechselventiles einer Brennkraftmaschine, gemäß dem Oberbegriff des Patentanspruches 1.

Eine derartige desmodromische Ventilsteuerung zeigt die EP-A-0 384 361, bei der in baulich kompakter Weise der Öffnerhebel über eine separate Achse auf dem Schließerhebel gelagert ist. Der Schließerhebel andererseits ist entweder über eine weitere Achse oder über eine sphärische Lagerstelle schwenkbar am Zylinderkopf der Brennkraftmaschine abgestützt.

Aufgabe der Erfindung ist es, eine gattungsgemäße Vorrichtung zur desmodromischen Ventilsteuerung vorzuschlagen, die baulich einfacher ist und einen geringeren Montageaufwand erfordert.

Diese Aufgabe wird erfindungsgemäß mit den kennzeichnenden Merkmalen des Patentanspurches 1 gelöst. Vorteilhafte Weiterbildungen der Erfindung sind den weiteren Patentansprüchen entnehmbar.

Durch den erfindungsgemäßen Vorschlag kann ein Lagerelement bzw. die Achse für den Öffnerhebel entfallen, in dem der Öffnerhebel über eine eine imaginäre Schwenkachse bildende Abstützstelle unmittelbar am Schließerhebel gelagert ist. Die Abstützstelle kann in Form eines Kugelgelenkes sphärisch ausgebildet sein, bevorzugt wird jedoch gemäß Anspruch 2 vorgeschlagen, eine Kulissenführung mit einer Kulissenscheibe vorzusehen, wobei beide Lagerelemente unmittelbar im Schließerhebel bzw. Öffnerhebel ausgebildet sein können. Daraus resultieren ein geringerer Fertigungsaufwand und eine einfachere Montage von Schließer- und Öffnerhebel als Vormontagegruppe.

Die Schmierung der Nockenanlauffläche des Öffnerhebels sowie die Schmierung der Abstützstelle kann gemäß Anspruch 3 durch einen einzigen Ölkanal bewerkstelligt sein, der über die Schließerhebellagerung an die Schmierölversorgungen der Brennkraftmaschine angeschlossen ist.

Besonders vorteilhaft kann ferner zwischen Schließer- und Öffnerhebel eine im wesentlichen U-förmige Schenkelfeder angeordnet sein, die die beiden Hebel zusammenspannt. Bei der Vormontage hat dies den Vorteil, daß die Bauteile Schließer- und Öffnerhebel eine kompakte, zusammenhaltende Vormontagegruppe bilden.

Bei einem zweiteiligen Schließerhebel mit einem separaten Nockenfolger kann die Schenkelfeder zusätzlich auch auf den Nockenfolger wirken und diesen mit einer definierten Vorspannung gegen den Schließernocken an der Nockenwelle pressen.

Sofern gemäß den Merkmalen des Anspruches 8 zwischen dem Nockenfolger und dem Schließerhebel ein hydraulisches Ventilspiel-Ausgleichselement angeordnet ist, wird über die Schenkelfeder zusätzlich sichergestellt, daß bei stillstehender Brennkraftmaschine und einer definierten Ruhestellung der Nockenwelle das hydraulische Ventilspiel-Element aufgrund von Schmierölleckagen absinkt und sich ungewollt das im geschlossenen Zustand befindliche Gaswechselventil öffnet.

Eine baulich besonders vorteilhafte Konstruktion zur Betätigung zweier benachbarter Gaswechselventile ist den Merkmalen des Patentanspruches 10 entnehmbar. Dabei ist der Nockenfolger des zweiteiligen Schließerhebels brückenartig ausgebildet, mit zentrischem Angriff des Schließnockens der Nockenwelle; die Ausleger des Nockenfolgers wiederum wirken über Einstellelemente oder hydraulische Ventilspiels-Ausgleichselemente auf zwei separate Schließerhebel für die Gaswechselventile. Dies ergibt eine robuste Konstruktion mit definierter symmetrischer Kraft-und Momentenbeaufschlagung der einzelnen Bauteile.

Ein Ausführungsbeispiel der Erfindung ist im folgenden mit weiteren Einzelheiten näher erläutert. Die schematische Zeichnung zeigt in
Fig. 1 einen teilweisen Querschnitt durch einen Zylinderkopf einer Hubkolben-Brennkraftmaschine mit desmodromischer Ventilsteuerung;
Fig. 2 eine raumbildliche Darstellung der Vorrichtung zur desmodromischen Ventilsteuerung mit Öffner- und Schließhebel;
Fig. 3 in raumbildlicher Darstellung die die Öffner-und Schließhebel zusammenspannende Schenkelfeder;
Fig. 4 einen Schnitt gemäß Linie IV-IV der Fig. 2 durch den Nockenfolger der Schließhebel; und
Fig. 5 einen Schnitt gemäß Linie V-V der Fig. 2 durch einen Öffnerhebel.

In der Fig. 1 ist mit 10 ein teilweise dargestellter Zylinderkopf einer Hubkolben-Brennkraftmaschine bezeichnet, in dem je Zylinder zwei Gaswechselventile bzw. Einlaßventile 12 (es ist im Querschnitt nur ein Einlaßventil 12 ersichtlich) verschiebbar gelagert sind. Die Einlaßventile 12 steuern Einlaßkanäle 14 im Zylinderkopf 10 auf und zu. Oberhalb der Einlaßventile 12 ist eine Einlaß-Nockenwelle 16 drehbar im Zylinderkopf 10 gelagert. Die Nockenwelle 16 trägt je Zylinder der Brennkraftmaschine zwei Öffnernocken 18 und einen dazwischen befindlichen Schließernocken 20.

Die Vorrichtung zur desmodromischen Ventilsteuerung (vgl. auch Fig. 2) setzt sich im wesentlichen öffnerseitig aus zwei Öffnerhebeln 22 und schließerseitig aus Schließerhebeln 24 und einem mit diesen zusammenwirkenden Nockenfolger 26 zusammen. Die Öffnerhebel 22 und die Schließerhebel 24 wirken in noch zu beschreibender Weise auf die Schäfte 28 der Einlaßventile 12 und übertragen über die Anlauf flächen 30,32 an den Öffnerhebeln 22 und an dem Nockenfolger 26 die durch die Öffnernocken 18 und den Schließnocken 20 vorgegebene Ventilbewegung. Die beschriebene Vorrichtung 22 bis 26 ist ortsfest über eine Achse 34 schwenkbar im Zylinderkopf 10 bzw. an Querwänden 36 desselben angeordnet.

Die Fig. 2 zeigt raumbildlich die Baugruppe bzw Montgeeinheit zum Betätigen der zwei Einlaßventile 12. Dabei wirken die Öffnerhebel 22 jeweils mit einer Endkappe 38 über ein nicht näher dargestelltes Ventilspiel-Einstellelement bzw. ein hydraulisches Ventilspiel-Ausgleichselement 40 im Öffnungssinne auf die Stirnflächen der Ventilschäfte 28. Im Gegensinn greifen gabelförmige Endbereiche 40 der Schließerhebel 24 unter Anschlagringe 42, die an den Schäften 28 der Einlaßventile 12 festgelegt sind.

Der mit dem Schließnocken 20 über die Anlauffläche 32 zusammenwirkende Nockenfolger 26 weist brückenartig ausladend zwei Endkappen 44 auf, die wiederum über Ventilspiel-Einstellelemente (z. B. Einstellschrauben) bzw. über hydraulische Ventilspiel-Ausgleichselemente 40 auf die entgegengesetzt den Ventilschäften 28 liegenden Endbereiche 46 der Schließerhebel 24 wirken. Der Nockenfolger 26 bildet damit funktionell mit den Schließerhebeln 24 die schließerseitige Ventilbetätigung, vorgegeben durch den Schließnocken 20 der Nockenwelle 16. Der Nockenfolger 26 und die Schließerhebel 24 sind schwenkbar über Lagerabschnitte 48,49 auf der Achse 34 gelagert.

Die Öffnerhebel 22 sind unabhängig von der Lagerung über die Achse 34 auf den Schließerhebeln 24 bzw. deren Lagerabschnitte 48 um imaginäre Achsen a (siehe Fig. 5) schwenkbar gelagert. Dazu sind in den Lagerabschnitten 48 schlitzförmige Kulissenführungen 50 mit kreisegmentförmiger Grundfläche eingearbeitet, die mit an die Öffnerhebel 22 angeformten Kulissenscheiben 52 mit korrespondierenden kreissegmentförmigen Lagerflächen zusammenwirken.

Die Ölversorgung der Anlaufflächen 30 an den Öffnerhebeln 22 und der in den Endkappen 38 in entsprechende Bohrungen 54 eingesetzten hydraulischen Ventilspiel-Ausgleichselemente 40 erfolgt über je einen Ölkanal 56, der innerhalb der Öffnerhebel 22 von der Kulissenscheibe 52 zur Anlauffläche 30 verläuft und der dabei die Bohrung 54 schneidet. Der Ölkanal 56 ist über die hohle Achse 34 und über entsprechende Radialbohrungen 58,60 in der Achse 34 und in den Lagerabschnitten 48 an das Schmierölsystem der Brennkraftmaschine angeschlossen. In gleicher Weise kann auch der Nockenfolger 26 mit Schmieröl versorgt werden.

Über die Öffnerhebel 22 verläuft eine im wesentlichen U-förmige Schenkelfeder 62 (siehe Fig. 2-4), die sich mit ihren Schenkeln 64 an seitlich abragenden Schultern 66 der Öffnerhebel 22 abstützt. Der Basisabschnitt 68 hintergreift eine schlitzförmige Vertiefung 70 am Lagerabschnitt 50 des Nockenfolgers 26, während an den freien Schenkelenden vorgesehene Abwinkelungen 72 die Schließerhebel 24 an ihren gabelförmigen Endabschnitten 41 hintergreifen.

Die Schenkelfeder 62 ist so geformt, daß sie im montierten Zustand (vgl. Fig. 4) eine Kraft F₂ auf die Öffnerhebel 22 ausübt, diese also gegen die Kulissenführungen 50 vorspannt. Zugleich belastet sie mit Kräften F₃ bzw. F₁ den Nockenfolger 26 bzw. die Schließerhebel 24 in gegensinnigen Schwenkrichtungen derart, daß die Schließerhebel 24 bzw. deren gabelförmige Endabschnitte 41 gegen die Anschlagteller 42 und die Anlauffläche 32 des Nockenfolgers 26 gegen die Schließernocke 20 auf der Nockenwelle 16 vorgespannt werden.

Die Schenkelfeder 62 erfüllt somit mehrere Funktionen gleichzeitig, in dem sie einmal die Öffnerhebel 22 in den Kulissenführungen 50 hält und zum anderen verhindert, daß bei längerem Stillstand der Brennkraftmaschine und der systembedingten Leckage der hydraulischen Ventilspiel-Ausgleichselemente 40 ein Absinken bzw. Öffnen der Gaswechselventile 12 auftritt.

Die Erfindung ist nicht auf das gezeigte Ausführungsbeispiel beschränkt. Anstelle zweier Gaswechselventile kann auch nur ein Gaswechselventil betätigt werden, wobei der eine Öffnerhebel 22 und eine Endkappe 44 am Nockenfolger 26 entfallen könnten. Auch eine kinematische Umkehr der Funktionsteile ist möglich, d. h., daß die Schließerhebel über zwei Anlauframpen 32 von zwei Schließernocken und ein brückenartig ausgebildeter Öffnerhebel von einem mittig angeordneten Öffnernocken betätigt sein könnten. Anstelle der hydraulischen Ventilspiel-Ausgleichselemente 40 könnten auch Einstellelemente in Form von Nachstellschrauben verwendet sein. Ferner können auch die nicht dargestellten Auslaßventile der Brennkraftmaschine wie dargestellt desmodromisch betätigt werden, wobei die Anordnung sich spiegelbildlich gleich vorzustellen ist.

## Patentansprüche

1. Vorrichtung zur desmodromischen Steuerung zumindest eines Gaswechselventiles (12) einer Brennkraftmaschine, mit einer Nockenwelle (16) und zumindest einem Öffner- und einem Schließnocken (18,20) , wobei die Nocken auf zumindest je einen am Gaswechselventil angreifenden, jeweils schwenkbar gelagerten Schließer- und Öffnerhebel (24,22) wirken, wobei der Öffnerhebel (22) am Schließerhebel (24) um eine Schwenkachse (a) gelagert ist, dadurch gekennzeichnet, daß die Lagerung dadurch gebildet wird, daß ein an dem Öffnerhebel (22) angeformtes Lagerelement (52) mit kreissegmentförmigen Lagerflächen unmittelbar an einer am Schließerhebel (24) ausgebildeten kreissegmentförmigen Grundfläche (50) aufgenommen wird.

2. Vorrichtung nach Anspruch 1, dadurch gekennzeichnet, daß der zumindest eine Öffnerhebel (22) eine Kulissenscheibe (52) aufweist, die in eine schlitzförmige Kulissenführung (50) des Schließerhebels (24) eingreift.

3. Vorrichtung nach den Ansprüchen 1 und 2, dadurch gekennzeichnet, daß die Kulissenführung (50) und die Nocken-Anlauffläche (30) des zumindest einen Öffnerhebels (22) über einen beide durchdringenden Ölkanal (56) über die Schließerhebellagerung (34) an die Schmierölversorgung der Brennkraftmaschine angeschlossen sind.

4. Vorrichtung nach einem oder mehreren der vorhergehenden Ansprüche, dadurch gekennzeichnet, daß der zumindest eine Schließer- und Öffnerhebel mittels zumindest einer im wesentlichen U-förmig gebogenen Schenkelfeder (62) zusammengespannt sind.

5. Vorrichtung nach einem oder mehreren der vorhergehenden Ansprüche, **dadurch gekennzeichnet,** daß der Schließerhebel (24) zweiteilig mit einem Nockenfolger (26) ausgebildet ist, daß beide Teile auf einer ortsfesten Achse (34) schwenkbar gelagert sind und daß zwischen Nockenfolger (26) und Schließerhebel (24) ein Ventilspiel-Einstellelement (40) angeordnet ist.

6. Vorrichtung nach den Ansprüchen 4 und 5, **dadurch gekennzeichnet,** daß die zumindest eine Schenkelfeder (62) mit Abschnitten (64,68,72) am Schließerhebel (24), am Öffnerhebel (22) und am Nockenfolger (26) derart angreift, daß zusätzlich der Schließerhebel (24) und der Nockenfolger (26) um ihre Schwenkachse (34) gegensinnig verspannt werden.

7. Vorrichtung nach den Ansprüchen 4 - 6, **dadurch gekennzeichnet,** daß die Schenkelfeder (62) am Nockenfolger (26) in einer schlitzförmigen Vertiefung (70) angreift, auf seitlich von der Kulissenscheibe (52) des Öffnerhebels (22) abragenden Schultern (66) abgestützt ist und mit an den freien Schenkelenden angeordneten Abwinkelungen (72) den Schließerhebel (24) umgreift.

8. Vorrichtung nach einem oder mehreren der vorhergehenden Ansprüche, **dadurch gekennzeichnet,** daß zwischen dem Nockenfolger (26) und dem Schließerhebel (24) und/oder zwischen dem Öffnerhebel (22) und dem Ventilschaft (28) des Gaswechselventils (12) ein hydraulisches Ventilspiel-Ausgleichselement (40) angeordnet ist.

9. Vorrichtung nach einem oder mehreren der vorhergehenden Ansprüche, **dadurch gekennzeichnet,** daß das zwischen Öffnerhebel (22) und Ventilschaft (28) angeordnete hydraulische Ausgleichselement (40) hinsichtlich seiner Druckölversorgung an den Ölkanal (56) im Öffnerhebel (22) angeschlossen ist.

10. Vorrichtung nach einem oder mehreren der Ansprüche 1 - 9, zur Betätigung zweier benachbarter Gaswechselventile (12), **dadurch gekennzeichnet,** daß zwischen zwei Öffnernocken (18) der Nockenwelle (16) ein Schließnocken (20) angeordnet ist, der auf einem brückenartigen Nockenfolger (26) wirkt, welcher Nockenfolger (26) zwei Schließhebel (24) über zwei Einstellelemente (40) beaufschlagt und daß die zwei Öffnernocken (18) zwei auf den Schließerhebeln (24) gelagerte Öffnerhebel (22) betätigen.

## Claims

1. Mechanism for desmodromic operation of at least one gas exchange valve (12) on an internal combustion engine, featuring a camshaft (16) and at least one opening cam and one closing cam (18, 20), the cams acting on at least one respective opening lever and closing lever (24, 22) in each case swivel-mounted and operating on the gas exchange valve, and the opening lever (22) being mounted on the closing lever (24) about a swivel axis (a), characterised in that the bearing is constituted by a bearing element (52), moulded on the opening lever (22) and having circular-segment-shaped bearing surfaces, which is received directly on a circular-segment-shaped bottom surface (50) formed on the closing lever (24).

2. Mechanism according to claim 1, characterised in that the at least one opening lever (22) features a sliding plate (52) which engages in a slot-shaped sliding guide (50) incorporated on the closing lever (24).

3. Mechanism according to claims 1 and 2, characterised in that the sliding guide (50) and the cam ramp surface (30) of the at least one opening lever (22) are connected via the closing lever bearing (34) to the lubricating oil supply of the internal combustion engine, via an oil duct (56) which passes through both the sliding guide (50) and the cam ramp surface (30).

4. Mechanism according to one or more of the preceding claims, characterised in that the at least one closing and opening lever are braced together by means of at least one leg spring (62) bent substantially into a U-shape.

5. Mechanism according to one or more of the preceding claims, characterised in that the closing lever (24) is a two-part construction with a cam follower (26), that both parts are swivel-mounted on a fixed shaft (34) and that between the cam follower (26) and the closing lever (24) is disposed a valve clearance adjustment element (40).

6. Mechanism according to claims 4 and 5, characterised in that the at least one leg spring (62) operates with sections (64, 68, 72) on the closing lever (24), on the opening lever (22) and on the cam follower (26), in such a manner that in addition the closing lever (24) and the cam follower (26) are braced in opposite directions about the shaft on which they swivel (34).

7. Mechanism according to claims 4 to 6, characterised in that the leg spring (62) operates on the cam follower (26) in a slot-shaped depression (70), is supported on shoulders (66) which project laterally from the sliding plate (52) of the opening lever (22), and encompasses the closing lever (24) with angled portions (72) disposed at the free ends of the legs.

8. Mechanism according to one or more of the preceding claims, characterised in that disposed between the cam follower (26) and the closing lever (24) and/or between the opening lever (22) and the valve stem (28) of the gas exchange valve (12) is a hydraulic valve clearance compensating element (40).

9. Mechanism according to one or more of the preceding claims, characterised in that for its hydraulic supply the hydraulic compensating element (40) disposed between the opening lever (22) and the valve stem (28) is connected to the oil duct (56) in the opening lever (22).

10. Mechanism according to one or more of claims 1 to 9, for actuating two adjacent gas exchange valves (12), characterised in that disposed between two opening cams (18) of the camshaft (16) is a closing cam (20) which acts on a bridge-type cam follower (26), which cam follower (26) acts upon two closing levers (24) via two adjustment elements (40), and that the two opening cams (18) actuate two opening levers (22) mounted on the closing levers (24).

## Revendications

1. Dispositif pour la commande desmodromique d'au moins une soupape de changement des gaz (12) d'un moteur à combustion interne, comprenant un arbre à cames (16) et au moins une came d'ouverture et une came de fermeture (18,20), les cames agissant chacune sur au moins un levier de fermeture ou d'ouverture (24,22) qui est monté oscillant et attaque la soupape de changement des gaz, le levier d'ouverture (22) étant monté pivotant autour d'un axe de rotation (a) sur le levier de fermeture (24), caractérisé en ce que le montage pivotant est constitué par le fait qu'un élément d'appui (52), formé sur le levier d'ouverture (22) et ayant une surface portante en forme de segment de cercle est reçu directement sur une surface de base (50) en forme de segment de cercle, formée sur le levier de fermeture (24).

2. Dispositif selon la revendication 1, caractérisé en ce que le levier d'ouverture (22), prévu en au moins un exemplaire, présente un disque coulissant (52) qui s'engage dans un guide de coulisse (50) en forme de fente du levier de fermeture (24).

3. Dispositif selon la revendication 1 ou 2, caractérisé en ce que le guide de coulisse (50) et la surface (30) de contact avec la came du levier d'ouverture (22), qui est prévu en au moins un exemplaire, sont reliés à l'alimentation en huile de lubrification du moteur à combustion interne par un canal de circulation d'huile (56) qui les traverse l'un et l'autre, par l'intermédiaire du support (34) du levier de fermeture.

4. Dispositif selon l'une quelconque des revendications 1 à 3, caractérisé en ce que le levier de fermeture et le levier d'ouverture, qui sont prévus en au moins un exemplaire,sont assemblés élastiquement au moyen d'au moins un ressort à branches (62), recourbé essentiellement en U.

5. Dispositif selon l'une quelconque des revendications 1 à 4, caractérisé en ce que le levier de fermeture (24) est réalisé en deux parties avec un suiveur de came (26), en ce que les deux parties sont montées pivotantes sur un axe fixe (34) et en ce qu'un élément (40) de réglage du jeu de la soupape est disposé entre le suiveur de came (26) et le levier de fermeture (24).

6. Dispositif selon les revendications 4 et 5, caractérisé en ce que le ressort à branches (62), prévu en au moins un exemplaire, agit par des parties (64,68,72) sur le levier de fermeture (24), sur le levier d'ouverture (22) et sur le suiveur de came (26) de telle manière que le levier de fermeture (24) et le suiveur de came (26) soient sollicités en plus en sens opposés autour de leur axe de pivotement (34).

7. Dispositif selon l'une quelconque des revendications 4 à 6, caractérisé en ce que le ressort à branches (62) agit sur le suiveur de came (26) dans un creux (70) en forme de fente, prend appui sur des épaulements (66) faisant saillie latéralement sur le disque coulissant (52) du levier d'ouverture (22) et enveloppe le levier de fermeture (24) par des parties coudées (72) formées aux extrémités libres de ses branches.

8. Dispositif selon l'une quelconque des revendications 1 à 7, caractérisé en ce qu'un élément (40) de compensation hydraulique du jeu de la soupape est disposé entre le suiveur de came (26) et le levier de fermeture (24) et/ou entre le levier d'ouverture (22) et la tige (28) de la soupape de changement des gaz (12).

9. Dispositif selon l'une quelconque des revendications 1 à 8, caractérisé en ce que l'élément (40) de compensation hydraulique, disposé entre le levier d'ouverture (22) et la tige de soupape (28), est raccordé, en ce qui concerne son alimentation en huile sous pression, au canal de circulation d'huile (56) dans le levier d'ouverture (22).

10. Dispositif selon l'une quelconque des revendications 1 à 9, pour l'actionnement de deux soupapes voisines de changement des gaz (12), caractérisé en ce qu'une came de fermeture (20) est disposée entre deux cames d'ouverture (18) de l'arbre à cames (16) et agit sur un suiveur de came (26) formant pont, lequel suiveur de came (26) agit sur deux leviers de fermeture (24) par l'intermédiaire de deux éléments de réglage (40), et en ce que les deux cames d'ouverture (18) actionnent deux leviers d'ouverture (22) montés pivotant sur les leviers de fermeture (24).
